# EUROPÄISCHE PATENTSCHRIFT

(11) **EP 0 888 703 B1**
(45) Veröffentlichungstag und Bekanntmachung des Hinweises auf die Patenterteilung: **12.01.2000**
(21) Anmeldenummer: 96904806.5
(22) Anmeldetag: 16.02.1996
(51) Int. Cl.: H05B 6/06, H05B 6/12, H05B 6/36

(54) **INDUKTIONSHERDANORDNUNG MIT STEINOBERFLÄCHE FUR EINE KÜCHENARBEITSPLATTE**
INDUCTION COOKING DEVICE WITH STONE SURFACE FOR USE AS A WORK SURFACE TOP
ENSEMBLE DE TABLE DE CUISSON A INDUCTION PRESENTANT UNE SURFACE EN PIERRE SERVANT DE PLAN DE TRAVAIL POUR LA CUISINE

(43) Veröffentlichungstag der Anmeldung: 07.01.1999
(73) Patentinhaber: Kuse, Kolja, D-81925 München (DE)
(72) Erfinder: Kuse, Kolja, D-81925 München (DE)
(86) Internationale Anmeldenummer: EP9600671
(87) Internationale Veröffentlichungsnummer: WO9730567

(56) Entgegenhaltungen:
- EP-A- 0 252 434
- EP-A- 0 623 714
- EP-A- 0 637 898
- DE-A- 2 306 037
- DE-A- 3 817 438
- DE-A- 19 547 123
- DE-C- 4 312 975
- GB-A- 2 199 720
- PATENT ABSTRACTS OF JAPAN vol. 014, no. 109 (C-0695), 28.Februar 1990 & JP,A,01 314511 (YAMAHA CORP), 19.Dezember 1989,
- PATENT ABSTRACTS OF JAPAN vol. 005, no. 131 (M-084), 21.August 1981 & JP,A,56 068730 (TOSHIBA CORP), 9.Juni 1981,
- PATENT ABSTRACTS OF JAPAN vol. 014, no. 097 (M-0940), 22.Februar 1990 & JP,A,01 306238 (MITSUBISHI GAS CHEM CO INC), 11.Dezember 1989,

## Beschreibung

Die vorliegende Erfindung bezieht sich auf den Bereich der Küchentechnik für Induktionsherde, insbesondere den Bereich der Herdauflageflächen für Induktionskochherde und geht von der EP 0637898 A1 aus. Die vorliegende Erfindung geht somit von dem Stand der Technik aus, daß eine Steinplatte gleichzeitig als Arbeits- und Herdauflage für induktives Kochen verwendet wird. Die Oberfläche Stein wird deshalb gewählt, weil die Robustheit, Pflegeleichtigkeit und insbesondere die Unempfindlichkeit gegen das Einbrennen von Speiseresten in der Oberfläche der Herdauflage für die Verwendung in der Küche vorteilhaft ist. Die Steinplatte muß dabei mechanisch stabilisiert werden, um der durch die hohe Hitzeentwicklung beim Kochen möglichen Rißbildung zu begegnen.

Zu diesem Zweck wird die Steinplatte mechanisch durch eine Armierung, zum Beispiel mittels einer Carbonfaserlaminierung, die zwischen zwei Hälften der Platte mit einem hitzebeständigen Verbundwerkstoff geklebt wird, zur Vorbeugung vor Rißbildung durch Zugspannung verstärkt. In Ausfräsungen bis dicht unter die Oberfläche des Steins werden die Induktionsspulen anschließend untergebracht, wobei die Unterseite der Steinoberfläche an dieser Stelle ebenfalls mit Carbonfaserlaminat vor Rißbildung geschützt wird (siehe EP 0637898 A1). Die kostspielige Herstellung dieser Anordnung, bedingt durch mehrere aufwendige und zeitintensive Arbeitsgänge, auch bedingt durch das hohe Gewicht dieser massiven Bauform, kann mitlerweile jedoch mit Hilfe von modernen Steinbearbeitungsmethoden durch großflächiges Schneiden von dünnen Steinplatten mit Wasserstrahl vermieden werden.

Der vorliegenden Erfindung stellt sich einerseits die Aufgabe, diese neue Technik für die Anordnung einer Leichtbauweise von Induktions-Herdoberflächen aus Stein in der Küchentechnik einzuführen, die ebenfalls für die Herstellung von normalen Küchenarbeitsplatten aus Stein dienlich ist und die Herstellung von Steinherdauflagen mit gleichzeitiger Eignung als Küchenarbeitsplatte am laufenden Meter möglich macht. Andererseits gewährleistet die Erfindung einen deutlich verbesserten Schutz vor dem Reißen der Steinoberfläche bei Hitzeeinwirkung.

Die Aufgabe wird durch die Merkmale des Anspruchs 1 gelöst. Insbesondere ist hierbei eine gleichmäßig dünn geschnittene Steinplatte eben und durchgehend mit einer Armierungsplatte ganzflächig verbunden. Die an jeder Stelle rein horizontale, großflächige Ausrichtung der fest mit dem Stein verklebten Armierung dient der optimalen Zugstabilisierung des Steins, um die Rißbildung im Stein durch Hitze zu verhindern. Unter, oder integriert in der durchgehenden Armierungsplatte werden die Induktionsspulen angebracht.

Zusätzlich kann durch einen Unterbau in Form eines Rahmens in Leichtbauweise, z. B. aus Holz oder aus Aluminium, eine zusätzliche Torsions-Stabilisierung zur Aufnahme des Drucks auf die Oberfläche und die Verbindung zu dem die Herdauflage tragenden Unterbau oder Küchenschrank hergestellt werden. Die vordere Kante der Platte kann durch einen Saum aus dem gleichen oder einem anderen Steinmaterial in einer Dicke verstärkt werden, die der Platte das Aussehen einer massiven Stein- oder Granitplatte verleiht. Auch andere Materialien, z.B. Holz oder Metall, können als Saum oder Kante verwendet werden.

Ein wesentlicher Vorteil, welcher mit der Erfindung erzielt wird, ist die hohe Zugstabilität durch die durchgehend horizontale Ausrichtung der Armierung, wobei durch die geringe Dicke der Steinplatte ohnehin weit weniger Zugkräfte auftreten, als in massiver Bauform, und das bei geringerem Gewicht. Diese Bauform von Herdauflagen aus Stein gewährleistet zudem die fexible ortsveränderbare Anbringung der Induktiosspulen unter der Steinoberfläche, da die Auflage im wesentlichen an allen Stellen die gleiche Dicke hat. Dies ermöglicht, selbst wenn eine Kücheninstallation mit den unterhalb einer durchgehenden Küchenarbeits- oder Herdplatte aus Stein plazierten Induktionsspulen bereits erfolgt ist, nunmehr jederzeit nachträglich den Standort des Kochfeldes zu verlegen und beliebig zu ändern, wenn dies zum Beispiel ein Umzug erforderlich macht. Dieser Vorteil kann in entscheidender Weise die Akzeptanz von Kücheneinrichtungen mit Küchen-Arbeitsplatten aus Stein erhöhen, die unter bisherigen Umständen im Falle eines Umzugs in der Regel zurückgelassen werden müssen, erstens weil sie nur schwer und bruchgefährdet transportiert werden können, zweitens aus dem Grund, daß wenn die Herdstelle einmal fest in der Arbeitsplatte installiert ist, die örtliche Plazierung der Herd-Anordnung nicht mehr geändert werden kann. Nach wie vor kann die Herdauflage mit der beschriebenen Technik in einer auf das eigentliche Kochfeld beschränkten Ausführung, sogar nur für einen Kochtopf, in einer beliebigen Küchen-Arbeitsplatte aus Stein, Granit oder Holz problemlos leicht wie üblich eingelassen und somit das Kochfeld aus Stein mit andersartigen Steinen oder Materialien wie Holz vorteilhaft kombiniert werden. Ein weiterer Vorteil ist somit die wenig aufwendige Integration einer Herdauflage aus Stein in beliebige andere Küchenarbeitsplatten, deren Kombination mit anderen Materialien, sowie die problemlose Auswechselbarkeit.

Abb. 1 zeigt eine erfindungsgemäße Ausführung einer Herdauflage aus Stein, die gleichzeitig eine durchgehende Küchenarbeitsplatte bildet.

Abb. 2 zeigt einen Querschnitt A-A durch die Herdauflage der Abb. 1, wobei die linke und rechte Hälfte zwei alternative Anbringungen der Induktionsspulen zeigen.

Abb. 3 zeigt eine herkömmliche durchgehende Küchenarbeitsplatte, in die zwei verschiedene Ausführungsformen einer Herdauflage aus Stein eingesetzt sind.

Abb. 4 zeigt einen Querschnitt B-B durch eine Herdauflage aus Stein gemäß Abb. 3, wobei die linke und rechte Hälfte zwei alternative Anbringungen der Induktionsspulen zeigen.

Zur einer möglichen Ausführung der Erfindung wird zunächst eine dünne, für die Größe des künftigen Kochfeldes, bzw. zu kombinierenden Arbeitsfeldes, passende Steinplatte (1) geschnitten, die eine möglichst rauhe, wenn möglich geriffelte, jedoch im wesentlichen durchgehend ebene Unterseite hat. Die Oberfläche ist eben und sollte zur einfachen Pflege möglichst glatt poliert sein. An die Unterseite dieser Steinplatte wird ein Carbonfaserlaminat konstanter Dicke (2) gebracht, welches mit der Platte eine ebene feste Verbindung eingeht, und nach Aushärtung des möglichst hitze-beständigen Laminatwerkstoffes großflächig, bei in einer Ebene rein horizontaler Faserrichtung, mit der Steinplatte verklebt ist.
Die Induktionsspulen (3a) können entweder direkt in das Laminat vergossen werden, oder werden nachträglich mechanisch in der Position veränderbar unter der Carbonfaserfläche angebracht(3).
Soll die so entstandene, möglichst dünne, Herdauflage aus Stein gleichzeitig eine durchgehende Küchenarbeitsplatte (6) sein (Abb. 1/2), so wird ein Teil oder besser die gesamte Auflage (6) in der oben beschriebenen Weise verstärkt und zusätzlich durch einen untergebauten Leichtmetallrahmen (7) stabilisiert. Die vorderen und gegebenenfalls seitlichen und hinteren Kanten (8) der Platte (6) werden mit dem gleichen Steinmaterial wie die Auflage (6) , jedoch entsprechend dicker, oder aus einem anderen Material, z. B. Metall oder Holz, ausgeführt. (siehe Abb. 1/2)
Soll die aus (1) und (2) bestehende Herdauflage in eine Küchenarbeitsplatte (6) z.B. aus Holz eingelassen werden (Abb.3/4), wird sie durch einen äußeren Rahmen (4), aus z.B. Aluminium, bezüglich der Torsionssteifigkeit stabilisiert oder einfach in eine Nut (5) des die Herdauflage umgebenden Materials der Küchenarbeitsplatte eingesetzt.
Auch hier kann es vorteilhaft sein, die Herdauflage durch einen stabilisierenden Unterbau (7) zu stützen. (siehe Abb.3/4)

Außer Carbonfaserlaminat können andere unter Hitzeeinwirkung zugstabile Verbindungen, wie Glaskeramiken, sonstige künstlich erzeugte Keramiken, sowie natürliche Materialien wie z.B. Korallenbaustoff und Perlmutt, die gentechnisch produziert werden und auch neuartige gentechnisch reproduzierbare Fasern, wie die der Seidenspinne eingesetzt werden, welche enorm zugstabil und deshalb in der Lage sind, dem Reißen des Steins unter Hitzeeinwirkung entgegenzuwirken.

Ganz bedeutend im Zusammenhang mit der Ausführung von Steinherdplatten ist, als Basis für die vorliegende Erfindung, die Erkenntnis, daß der Faserverlauf an jeder Stelle im Bereich der Hitzeeinwirkung, also im gesamten Bereich des Kochfeldes, ununterbrochen horizontal durchgehen muß, um die Rißbildung an jeder Stelle auf dem Kochfeld auszuschließen.

## Patentansprüche

1. Anordnung mit einer mittels einer faserhaltigen Armierung mechanisch stabilisierten Induktionsherdauflage aus Stein mit gleichzeitiger Eignung als Küchenarbeitsplatte, dadurch gekennzeichnet,
daß unter einer durchgehend gleichmäßig dünnen und an Ober- und Unterseite ebenen Steinplatte die faserhaltige Armierung angeordnet ist, die ebenfalls durchgehend mit der Unterseite der Steinplatte ganzflächig verbunden, gleichmäßig dünn und extrem hitzebeständig ist, wodurch unter dieser Hitzeeinwirkung eine zugstabile Armierung mit einer durchgehenden horizontalen Ausrichtung der somit optimierten Zugspannungsaufnahme gewährleistet ist, und daß unter oder in der durchgehenden faserhaltigen Armierung die Induktionsspulen angebracht sind, wobei gewährleistet ist, daß die Induktionsspule an derjeweiligen Befestigungsstelle praktisch einen konstanten Abstand zur Oberfläche der Steinplatte aufweist.

2. Anordnung nach Anspruch 1, dadurch gekennzeichnet, daß eine zusätzliche Stabilisierung in Leichtbauweise unter der Armierung zur Gesamtstabilisierung der Anordnung angebracht wird.

3. Anordnung nach Anspruch 1 oder 2, dadurch gekennzeichnet, daß die Induktionsherdauflage aus Stein an einer oder beiden Seiten über das eigentliche Kochfeld hinausragt und somit auch eine durchgehende Küchenarbeitsplatte ist.

4. Anordnung nach einem der Ansprüche 1 oder 2, dadurch gekennzeichnet, daß die Induktionsherdauflage in eine andere Küchenarbeitsplatte aus Stein, Holz, Glas, Metall, Keramik oder Kunststoff eingelassen ist.

5. Anordnung nach einem der Ansprüche 1 bis 4, dadurch gekennzeichnet, daß die faserhaltige Armierung aus einem Verbundwerkstoff (Laminat) gebildet ist.

6. Anordnung nach einem der Ansprüche 1 bis 4, dadurch gekennzeichnet, daß die faserhaltige Armierung aus glashaltigem Material gebildet ist.

7. Anordnung nach einem der Ansprüche 1 bis 4, dadurch gekennzeichnet, daß die faserhaltigr Armierung aus Kunststein oder Keramikmaterial gebildet ist.

8. Anordnung nach einem der Ansprüche 1 bis 4, dadurch gekennzeichnet, daß die faserhaltigr Armierung aus einem künstlich erzeugten Perlmutt oder Korallenmaterial gebildet ist.

9. Anordnung nach einem der Ansprüche 1 bis 8, dadurch gekennzeichnet, daß die Fasern der faserhaltigen Armierung Carbonfasern sind.

10. Anordnung nach einem der Ansprüche 1 bis 8, dadurch gekennzeichnet, daß die Fasern der faserhaltigen Armierung Seidenspinnenfäden sind.

11. Anordnung nach Anspruch 1, dadurch gekennzeichnet, daß um die Induktionsspulen herum unter der Steinplatte Abschirmgitter aus metallischem Werkstoff flächenmäßig angebracht sind, die eine Abschirmung der elektromagnetischen Strahlung am Rande der Kochstellen bewirken.

## Claims

1. Arrangement with an induction stove surface top made of stone and mechanically stabilized by means of a fiber-containing reinforcement, being simultaneously suitable as kitchen work surface plate, characterized in that
the fiber-containing reinforcement is disposed below a continuous, uniformly thin stone surface plate having a planar upper side and underside, wherein the reinforcement is also connected over the full face continuously to the underside of the stone surface plate, wherein the reinforcement is uniformly thin and extremely heat-resistant, whereby there is assured upon heat interaction a tensile-resistant reinforcement with a continuous horizontal alignment of the thus optimized tensile stress take-up, and that the induction spools are placed below or in the continuous fiber-containing reinforcement, wherein it is assured that the induction coil practically exhibits at the respective attachment location a constant distance to the upper surface of the stone surface plate.

2. Arrangement according to claim 1, characterized in that
an additional stabilization in light-weight construction is disposed below the reinforcement for the total stabilization of the arrangement.

3. Arrangement according to claim 1 or 2, characterized in that
the induction stove surface top made of stone projects on one or both sides over the cooking field proper and is thus also a continuous kitchen work surface plate.

4. Arrangement according to one of the claims 1 or 2, characterized in that
the induction stove surface top is embedded into another kitchen work surface plate made of stone, wood, glass, metal, ceramics, or plastics.

5. Arrangement according to one of the claims 1 to 4, characterized in that
the fiber-containing reinforcement is constituted of a composite material (laminate).

6. Arrangement according to one of the claims 1 to 4, characterized in that
the fiber-containing reinforcement is constituted of a glass-containing material.

7. Arrangement according to one of the claims 1 to 4, characterized in that
the fiber-containing reinforcement is constituted of artificial stone or ceramic material.

8. Arrangement according to one of the claims 1 to 4, characterized in that
the fiber-containing reinforcement is constituted of a synthetically produced mother-of-pearl or coral material.

9. Arrangement according to one of the claims 1 to 8, characterized in that
the fibers are carbon fibers.

10. Arrangement according to one of the claims 1 to 8, characterized in that
the fibers of the fiber-containing reinforcement are silkspun threads.

11. Arrangement according to claim 1, characterized in that
shielding grates of a metallic material are disposed, with reference to surface, around the induction coils below the stone surface plate, which effect a shielding of the electromagnetic radiation at the edge of the cooking sites.

## Revendications

1. Dispositif comportant un plateau supérieur de cuisinière à induction en pierre, stabilisé du point de vue mécanique au moyen d'une armature contenant des fibres, approprié en même temps pour servir de plan de travail de cuisine, caractérisé en ce que
en dessous d'une plaque en pierre régulièrement mince de manière continue et plane sur les faces supérieure et inférieure est agencée l'armature contenant des fibres, laquelle est également reliée de manière continue à la face inférieure de la plaque en pierre, régulièrement mince, extrêmement résistante à la chaleur, ce qui assure une armature stable à la traction sous l'effet de cette chaleur, avec une orientation horizontale continue de l'encaissement optimal de l'effort de traction, et en ce que les bobines d'induction sont agencées en dessous ou dans l'armature continue contenant des fibres, et il est assuré que la bobine d'induction présente à l'endroit de fixation respectif pratiquement un écartement constant par rapport à la surface de la plaque en pierre.

2. Dispositif selon la revendication 1, caractérisé en ce qu'une stabilisation additionnelle en construction légère est montée sous l'armature dans le but de stabiliser le dispositif dans son ensemble.

3. Dispositif selon l'une ou l'autre des revendications 1 et 2, caractérisé en ce que le plateau supérieur de cuisinière à induction en pierre dépasse d'un ou des deux côtés la plaque froide de cuisson proprement dite et constitue ainsi aussi un plan de travail de cuisine continu.

4. Dispositif selon l'une quelconque des revendications 1 et 2, caractérisé en ce que le plateau supérieur de cuisinière à induction est encastré dans un autre plan de travail de cuisine en pierre, en bois, en verre, en métal, en céramique ou en matière plastique.

5. Dispositif selon l'une quelconque des revendications 1 à 4, caractérisé en ce que l'armature contenant des fibres est constituée par un matériau composite (aggloméré laminé).

6. Dispositif selon l'une quelconque des revendications 1 à 4, caractérisé en ce que l'armature contenant des fibres est constituée par un matériau contenant du verre.

7. Dispositif selon l'une quelconque des revendications 1 à 4, caractérisé en ce que l'armature contenant des fibres est en pierre artificielle ou en matériau céramique.

8. Dispositif selon l'une quelconque des revendications 1 à 4, caractérisé en ce que l'armature contenant des fibres est constituée par une nacre produite artificiellement ou en matériau de corail.

9. Dispositif selon l'une quelconque des revendications 1 à 8, caractérisé en ce que les fibres sont des fibres de carbone.

10. Dispositif selon l'une quelconque des revendications 1 à 8, caractérisé en ce que les fibres de l'armature contenant des fibres sont des fils de soie.

11. Dispositif selon la revendication 1, caractérisé en ce qu'autour des bobines à induction au-dessous de la surface supérieure, des grilles de blindage ou des tôles en matière métallique sont montées sur toute la surface et effectuent un blindage du rayonnement électromagnétique au bord des plaques de cuisson.
